# EUROPÄISCHE PATENTSCHRIFT

(11) **EP 0 589 304 B1**
(45) Veröffentlichungstag und Bekanntmachung des Hinweises auf die Patenterteilung: **22.07.1998**
(21) Anmeldenummer: 93114577.5
(22) Anmeldetag: 10.09.1993
(51) Int. Cl.: G03D 3/13

(54) **Verfahren zur Verarbeitung fotografischer Materialien**
Method of processing photographic materials
Procédé de traitement de matériaux photographiques

(30) Priorität: 23.09.1992 DE 4231775
(43) Veröffentlichungstag der Anmeldung: 30.03.1994
(73) Patentinhaber: AGFA-GEVAERT AG, 51301 Leverkusen (DE)
(72) Erfinder: Wernicke, Ubbo, Dr., D-51503 Rösrath-Kleineichen (DE)

(56) Entgegenhaltungen:
- EP-A- 0 346 871
- EP-A- 0 545 202
- FR-A- 2 602 063
- GB-A- 1 530 619
- US-A- 3 277 810
- US-A- 3 728 954
- US-A- 4 324 479

## Beschreibung

Die Erfindung betrifft ein Verfahren zur Verarbeitung fotografischer Materialien aus wenigstens einem mit einer Verarbeitungsflüssigkeit gefüllten Tank.

Im Rahmen der fotografischen Verarbeitung durchläuft das Fotomaterial (Filme/Papiere) einen mehrstufigen Prozess z.B. Entwickeln, Wässern, Bleichen, Wässern, Fixieren, Wässern, Stabilisieren, Trocknen oder Entwickeln, Fixieren, Wässern, Trocknen.

Dabei wird das fotografische Material nacheinander über Umlenkrollen durch die Tanks mit den diversen Verarbeitungsbädern geführt. Zur Erzielung optimaler fotografischer Ergebnisse sind bei gegebener Tankgröße eine Mindestkonzentration an Verarbeitungschemikalien, eine Mindesttemperatur und eine Mindestverweilzeit im jeweiligen Tank einzuhalten.

Aus ökonomischen und ökologischen Gründen ist es wünschenswert, die Verarbeitungstemperatur zu senken oder die Materialtransportgeschwindigkeit zu erhöhen und damit die Verweilzeit zu senken. Weiterhin kann es wünschenswert sein, die genannten Parameter unverändert zu lassen, aber das Volumen des Tanks zu verringern. Schließlich besteht auch der Wunsch, mehr als eine dieser Einflußgrößen wie angegeben zu verändern.

Aufgabe war daher, ein Verfahren zu finden, mit dem diese Aufgaben gelöst werden können.

Überraschenderweise wird diese Aufgabe dadurch gelöst, daß in dem betreffenden Bad sich unter Flüssigkeitsniveau wenigstens eine Vorrichtung befindet, mit der die an der Grenzfläche des fotografischen Materials adhärierende Diffusionsschicht wenigstens einmal verringert, vorzugsweise gänzlich entfernt wird.

Dies kann beispielsweise mit Rollenpaaren oder Abstreiferlippen, durch die das fotografische Material hindurch- oder an denen das fotografische Material vorbeiläuft, realisiert werden.

Vorzugsweise befindet sich in dem Bad wenigstens ein Rollenpaar, durch das das fotografische Material transportiert wird und dessen Rollen sich mit einem bestimmten Druck berühren.

Gegenstand der Erfindung ist ein Verfahren zur Verarbeitung eines fotografischen Colornegativpapieres gemäß Anspruch 1. Vorzugsweise enthält der Tank unter Badniveau wenigstens ein Rollenpaar, dessen Rollen achsparallel zueinander angeordnet sind und sich mit einem Druck von 50 bis 1000 p/cm² berühren, durchläuft.

Das erfindungsgemäße Verfahren ist insbesondere bei einem fotografischen Material wirksam, dessen Silberhalogenidemulsionen zu wenigstens 80 Mol-% aus AgCl bestehen, vorzugsweise zu wenigstens 95 Mol-%.

Vorzugsweise enthält der Tank mehrere solcher Rollenpaare, insbesondere 2 bis 20 Rollenpaare mit achsparallelen Rollen, die sich mit einem Druck von 50 bis 1000 p/cm² berühren.

Die erfindungsgemäße Vorrichtung wird in Fig. 1 näher beschrieben.

Fig. 1 zeigt eine Seitenansicht der erfindungsgemäßen Vorrichtung mit den Laufrichtungen der Rollenpaare und des fotografischen Materials.

In Fig. 1 stellt (1) einen Chemikalientank innerhalb einer fotografischen Verarbeitungsvorrichtung dar, z.B. einen Entwicklungstank, dessen Flüssigkeitsniveau mit (2) bezeichnet ist. Der Tank enthält Umlenkrollen (3) und (5) innerhalb und oberhalb der Flüssigkeit, über die das fotografische Material (4) in Pfeilrichtung geführt wird. Außerdem enthält der Tank 5 Rollenpaare (6), deren Rollen jeweils achsparallel und auf gleicher Höhe angebracht sind und die mittels Zugfedern (7) gegeneinander gepreßt werden.

### Beispiel 1

Ein handelsübliches Colornegativpapier auf Basis von überwiegend AgCl-Emulsionen wird nach bildmäßiger Belichtung im Standardprozeß RA 4/AP 94 wie üblich in einer Verarbeitungsmaschine mit Entwicklungstank und Bleichfixiertank gemäß Fig. 1, jedoch ohne die Rollenpaare (6) verarbeitet:

| | | |
|---|---|---|
| Entwickler | 45 sec. | 35°C |
| Bleichfixierbad | 45 sec. | 25°C |
| Wässerung | 4 x 22,5 sec. | |
| Trocknung | | |

Die Verarbeitungsbäder hatten die nachfolgende Zusammensetzung
a) Farbentwickler

| | |
|---|---|
| Triethanolamin | 9,0 g/l |
| NN-Diethylhydroxylamin | 4,0 g/l |
| Diethylenglykol | 0,05 g/l |
| 3-Methyl-4-amino-N-ethyl-N-methan-sulfonamidoethyl-anilin-sulfat | 5,0 g/l |
| Kaliumsulfit | 0,2 g/l |
| Triethylenglykol | 0,05 g/l |
| Kaliumcarbonat | 22 g/l |
| Kaliumhydroxid | 0,4 g/l |
| Ethylendiamintetraessigsäure di-Na-Salz | 2,2 g/l |
| Kaliumchlorid | 2,5 g/l |
| 1,2-Dihydroxybenzol-3,4,6-trisulfonsäure-trinatriumsalz | 0,3 g/l |
| auffüllen mit Wasser auf 1.000 ml; pH 10,0 | |

b) Bleichfixierbad

| | |
|---|---|
| Ammoniumthiosulfat | 75 g/l |
| Natriumhydrogensulfit | 13,5 g/l |
| Ammoniumacetat | 2,0 g/l |
| Ethylendiamintetraessigsäure (Eisen-Ammonium-Salz) | 57 g/l |
| Ammoniak 25 gew.-%ig | 9,5 g/l |
| Essigsäure | 9,0 g/l |
| auffüllen mit Wasser auf 1.000 ml; pH 5,5 | |

In der nachfolgenden Tabelle 1 werden die erreichten Maximaldichten und die Purpur- und Blaugrün-Nebendichten des Gelbfeldes bestimmt.

### Beispiel 2

Es wird wie in Beispiel 1 verfahren, jedoch wird die Entwicklungszeit auf 25 s verkürzt. Besonders die Maximaldichte Gelb wird drastisch vermindert.

### Beispiel 3 (Erfindung)

Es wird wie in Beispiel 2 verfahren, jedoch wird der Entwicklungstank gemäß Fig. 1 mit 5 Rollenpaaren (6) verwendet. Jedes Rollepaar übt auf das Material einen Druck von 700 p/cm² aus.

Ergebnis: trotz in etwa halbierter Entwicklungszeit wurden praktisch typgemäße Gelbmaximaldichten erhalten.

### Beispiel 4

Es wird wie in Beispiel 1 verfahren jedoch wird die Zeit im Bleichfixierbad auf 25 sec. verkürzt.

Ergebnis: die Kopien enthalten erhebliche Mengen an Restsilber, erkennbar an der Verschwärzlichung des Gelbfarbstoffs, d.h. das Gelbfeld zeigt bei der sensitometrischen Messung deutliche Nebendichten in Blaugrün und Purpur.

### Beispiel 5 (Erfindung)

Es wird wie in Beispiel 4 verfahren, jedoch kommt ein Bleichfixiertank gemäß Fig. 1 zum Einsatz, wobei die Rollen der fünf Rollenpaare (6) jeweils einen Druck von 700 p/cm² auf das Material ausüben.

Ergebnis: Man erhält reine Farben und kein Restsilber.

### Beispiel 6 - Referenz

Es wird wie in Beispiel 1 verfahren, jedoch kommt der Standardprozeß mit getrenntem Bleich- und Fixierbad zur Anwendung.

| | | |
|---|---|---|
| Entwickler | 45 sec. | 35°C |
| Wässerung | 22,5 sec. | |
| Bleichbad | 45 sec. | 35°C |
| Wässerung | 22,5 sec. | |
| Fixierbad | 45 sec. | 35°C |
| Wässerung | 22,5 sec. | |
| Wässerung | 22,5 sec. | |

### Beispiel 7

Es wird wie in Beispiel 6 verfahren, jedoch wird die Bleichzeit auf 25 sec. verkürzt.

Ergebnis: verschwärzlichtes Gelb, Restsilber mit IR-Brille erkennbar.

### Beispiel 8 (Erfindung)

Es wird wie in Beispiel 7 verfahren, jedoch kommt ein Bleichtank gemäß Fig. 1 mit 5 Rollenpaaren (6) zum Einsatz, wobei die Rollen jedes Rollenpaares einen Druck von 700 p/cm² auf das fotografische Material ausüben.

Ergebnis: reines Gelb, kein Restsilber.

## Patentansprüche

1. Verfahren zur Verarbeitung eines fotografischen Colornegativpapieres auf der Basis von überwiegend AgCl-Emulsionen, bei dem wenigstens eine Chemikalienlösung in einem kontinuierlich durchlaufenen Tank auf das Material einwirkt, dadurch gekennzeichnet, daß die an der Grenzfläche des fotografischen Materials adhärierende Diffusionsschicht unter Flüssigkeitsniveau der Chemikalienlösung wenigstens einmal deutlich verringert oder gänzlich entfernt wird.

2. Verfahren nach Anspruch 1, dadurch gekennzeichnet, daß die Verringerung oder Entfernung der an der Grenzfläche des fotografischen Materials adhärierende Diffusionsschicht dadurch realisiert wird, daß das Material in dem Tank unter Badniveau wenigstens ein Rollenpaar, dessen Rollen achsparallel zueinander angeordnet sind und sich mit einem Druck von 50 bis 1000 p/cm² berühren, durchläuft.

3. Verfahren nach Anspruch 1, dadurch gekennzeichnet, daß die Silberhalogenidemulsionen des Colornegativpapieres zu wenigstens 80 Mol-% aus Silberchlorid bestehen.

## Claims

1. Process for processing a photographic colour negative paper based on predominantly AgCl emulsions, in which at least one chemical solution acts upon the material in a continuously operated tank, characterised in that the diffusion layer adhering to the boundary surface of the photographic material below the liquid level of the chemical solution is distinctly reduced or entirely removed at least once.

2. Process according to claim 1, characterised in that the diffusion layer adhering to the boundary surface of the photographic material is reduced or removed by passing the material between at least one roller pair in the tank below the level of the bath, the rollers of which are arranged axially parallel relative to each other and bear against each other with a pressure of 50 to 1000 p/cm².

3. Process according to claim 1, characterised in that the silver halide emulsions of the colour negative paper consist to an extent of at least 80 mol.% of silver chloride.

## Revendications

1. Procédé de traitement d'un papier photographique négatif couleur à base d'émulsions principalement de AgCl, dans lequel au moins une solution de produits chimiques agit sur le matériau dans un réservoir parcouru en continu, caractérisé en ce que la couche de diffusion qui adhère au niveau de la surface limite du matériau photographique est au moins une fois nettement réduite ou totalement éliminée au-dessous du niveau de liquide de la solution de produits chimiques.

2. Procédé selon la revendication 1, caractérisé en ce que la réduction ou l'élimination de la couche de diffusion qui adhère au niveau de la surface limite du matériau photographique est réalisée par le fait que le matériau parcourt dans le réservoir au-dessous du niveau du bain au moins une paire de rouleaux dont les rouleaux sont disposés l'un par rapport à l'autre à axes parallèles et sont en contact l'un avec l'autre avec une pression de 50 à 1 000 p/cm².

3. Procédé selon la revendication 1, caractérisé en ce que les émulsions d'halogénure d'argent du papier négatif couleur consistent à raison d'au moins 80 mol% en chlorure d'argent.
